# EUROPÄISCHE PATENTSCHRIFT

(11) **EP 0 734 773 B1**
(45) Veröffentlichungstag und Bekanntmachung des Hinweises auf die Patenterteilung: **24.10.2001**
(21) Anmeldenummer: 96103433.7
(22) Anmeldetag: 06.03.1996
(51) Int. Cl.: B03C 3/68

(54) **Verfahren zum fortgesetzten Optimieren des Betriebszustandes eines Elektrofilters**
Method for continuous optimization of the operating condition of an electrofilter
Méthode pour l'optimisation continu du régime de travail d'un électrofiltre

(30) Priorität: 30.03.1995 DE 19511604
(43) Veröffentlichungstag der Anmeldung: 02.10.1996
(73) Patentinhaber: BABCOCK PROZESSAUTOMATION GMBH, 46049 Oberhausen (DE)
(72) Erfinder: Deiwick, Achim, Dr., D-47829 Krefeld (DE); Bock, Frank, D-37441 Bad Sachsa (DE)
(74) Vertreter: Radünz, Ingo, Dipl.-Ing.

(56) Entgegenhaltungen:
- US-A- 4 354 860
- US-A- 4 626 261
- US-A- 4 648 887
- US-A- 4 690 694
- US-A- 5 217 504
- US-A- 5 311 420

## Beschreibung

Ein Elektrofilter hat zwei Sätze von Elektroden: Niederschlagselektroden und Sprühelektroden. Die Niederschlagselektroden bestehen meistens aus profilierten Blechstreifen, die zu mehreren parallelen Wänden zusammengesetzt sind. Je zwei benachbarte Wände bilden eine Gasse für den zu reinigenden Gasstrom. Mittig in der Gasse sind die Sprühelektroden angeordnet. Sie bestehen vielfach aus Drähten oder Bändern, die mit Spitzen besetzt sind. Meistens sind die Niederschlagselektroden geerdet, und die Sprühelektroden sind mit einer Hochspannungsquelle verbunden.

Die abzuscheidenden Staubteilchen werden durch Elektronen, die von den Sprühelektroden abgegeben werden, ionisiert und in dem zwischen Sprühelektroden und Niederschlagselektroden bestehenden elektrostatischen Feld aus der Gasströmung ausgelenkt und an den Niederschlagselektroden abgeschieden. Die mitgeführte elektrische Ladung geben sie an die Niederschlagselektrode ab.

Wenn aber die abzuscheidenden Staubteilchen einen sehr hohen spezifischen Widerstand haben (> 10¹¹ Ω · cm), kann unter gewissen Betriebsbedingungen die elektrische Ladung aus der auf den Niederschlagselektroden abgelagerten Staubschicht nicht so schnell abfließen, wie sie durch den Zustrom von weiteren geladenen Teilchen aufgeladen wird. Das Ergebnis ist das sogenannte Rücksprühen, d.h. eine Entladung, die der an den Sprühelektroden auftretenden Entladung entgegengerichtet ist. Durch das Rücksprühen wird Staub in den Gasstrom zurückgeschleudert. Der Abscheidegrad wird verschlechtert.

Die elektrostatische Abscheidung hochohmiger Stäube ist bei einer bestimmten Stärke des Stromes, der zwischen den Elektroden eines Elektrofilters fließt, optimal. Verschlechtert sich die Abscheidung bei Vergrößerung des Stromes, so ist dies ein Indiz dafür, daß das Rücksprühen eingesetzt hat. Um die Abscheidung zu optimieren, ist es daher erforderlich, den Strom in der Weise zu begrenzen, daß das Rücksprühen gerade vermieden wird.

Der optimale Betriebspunkt hängt aber von den Kenngrößen des zu reinigenden Gasstromes ab. Wenn die Kenngrößen sich ändern, so ist im allgemeinen auch eine Änderung des Betriebspunktes erforderlich. Dies sei an einigen einfachen Beispielen erläutert:

Ein Elektrofilter kann die Flugasche aus dem Rauchgas eines kohlegefeuerten Kessels trennen. Mit dem im Kessel erzeugten Dampf kann über eine Turbine ein Generator zur Erzeugung elektrischer Energie betrieben werden. Nimmt der Bedarf an elektrischer Energie innerhalb des täglichen Lastspiels ab, so wird auch weniger Dampf benötigt. Zur Verminderung der Dampferzeugung wird weniger Kohle gefeuert. Dementsprechend nimmt die Menge an Flugasche ab, die das E-Filter abtrennen muß. Durch die Änderung der Fahrweise des Kessels von Vollast zu Teillast ändert sich also eine wesentliche Kenngröße, nämlich der Volumenstrom der Flugasche.

Zur Reinigung der Kesselwände werden diese während des Betriebs mit Wasserdampf abgestrahlt. Diesen Vorgang bezeichnet man als Rußblasen. Rußblasen kann 3 bis 4 mal am Tage vorgenommen werden und jeweils eine halbe bis eine Stunde in Anspruch nehmen. Der Wasserdampf verläßt den Kessel mit dem Rauchgas durch den Entstauber. Ein Teil der Feuchtigkeit lagert sich an die Flugaschepartikel an und ändert die elektrischen Eigenschaften der Flugasche und des Rauchgases. So ändert auch das Rußblasen die für den Betrieb des Elektrofilters wesentlichen Kenngrößen.

Lastwechsel und Rußblasen sind nur Beispiele für durchaus gewöhnliche Vorgänge beim Betrieb eines Elektrofilters, bei denen sich die Kenngrößen des zu reinigenden Gasstromes ändern.

Durch EP 0 097 161 B1 ist es bekannt, einen elektrostatischen Abscheider mit einem Strom zu betreiben, der gerade dem Einsetzpunkt des Rücksprühens entspricht. Strom und Spannung werden überwacht, in dem man die Erregung erhöht oder erniedrigt, um den Punkt zu bestimmen, bei dem das Rücksprühen beginnt. Die Quelle, aus der die Erregung gespeist wird, ist ein 50 Hz - Netz. Der Strom besteht aus einer Pulsfolge, und die Spannung ist eine Gleichspannung mit überlagerter Wechselspannungskomponente. Bei konventioneller Zweiweg-Gleichrichtung der Netzspannung ergibt sich für den Strom und die Wechselspannungskomponente der Spannung eine Frequenz von 100 Hz.

Durch EP 0 140 855 B1 ist ein Verfahren zum Verändern einer an den Elektroden eines elektrostatischen Staubabscheiders auftretenden Spannung bekannt, bei dem die Spannung durch eine von der Netzfrequenz abgeleitete Pulsfolge erzeugt wird und die Veränderung dadurch bewirkt wird, daß die Länge des Intervalls zwischen zwei aufeinanderfolgenden einzelnen Pulsen durch Ausblenden einer geraden Anzahl von Pulsen variiert wird. Die Anzahl der Pulse pro Sekunde wird dadurch je nach Anzahl der ausgeblendeten Pulse auf 33, 20, 14, 11, usw. erniedrigt. Die Netzspannung wird dabei über Thyristoren einem Hochspannungstransformator zugeführt, der sekundärseitig mit einem Zweiweg-Gleichrichter verbunden ist. Die Ausgangsspannung des Gleichrichters liegt an den Elektroden des Elektrofilters. Die Thyristoren werden über einen Regelkreis gesteuert, der so geschaltet ist, daß er zwischen zwei Pulsen, die dem Elektrofilter zugeführt werden, eine gerade Anzahl von Pulsen aus der Netzspannung löscht.

Durch EP 0 465 547 B1 ist es bekannt, zum Steuern der Stromversorgung der Entladungselektroden eines Elektrofilters zwecks Erzielung einer max.

Entstaubung den Entladungselektroden Strompulse mit gegebener Stromstärke zuzuführen und die Anzahl der Pulse pro Sekunde gemäß dem vorgenannten Dokument zu variieren. Dabei werden einander entsprechende Momentanwerte der Spannung zwischen Entladungs- und Niederschlagselektroden für eine Anzahl verschiedener Pulsfrequenzen gemessen, und die Strompulsversorgung wird dann auf die Pulsfrequenz eingestellt, für welche der größte Momentanwert gemessen worden ist. Der Impulsstrom wird dabei unter Berücksichtigung der Kapazität der Stromversorgungseinheit und evtl. Überschläge zwischen den Entladungs- und den Niederschlagselektroden auf einen Höchstwert eingestellt.

Der Erfindung liegt die Aufgabe zugrunde, ein Verfahren zum Betreiben eines Elektrofilters anzugeben, bei dem der eingestellte Betriebspunkt fortgesetzt überwacht und nachgeführt wird, so daß das Filter ständig in der Nähe des optimalen Betriebspunktes arbeitet. Diese Aufgabe wird erfindungsgemäß durch die in Anspruch 1 angegebenen Merkmale gelöst.

Weitere vorteilhafte Merkmale sind in den Unteransprüchen angegeben.

Die Figuren 1 - 3 dienen zur Verdeutlichung der Erfindung anhand von Diagrammen.

Figur 1 veranschaulicht den Verlauf von Strom und Spannung für verschiedene Fälle, die sich durch unterschiedliche Länge des Intervalls zwischen zwei aufeinanderfolgenden Pulsen unterscheiden.

Figur 2 veranschaulicht die Aufeinanderfolge der Betriebsperioden.

Figur 3 veranschaulicht die Folge der Zyklen innerhalb einer einzelnen Phase.

In Figur 1 zeigen fünf übereinander angeordnete Diagramme den Verlauf von Strom und Spannung für den herkömmlichen Betrieb mit von Strom und Spannung für den herkömmiichen Betrieb mit Netzfrequenz und Zweiweg-Gleichrichtung (oben) sowie im sogenannten "Semipulsbetrieb" mit verschiedenen Pulszahlen 1 - 4. Bei der Zweiweg-Gleichrichtung ist der Stromverlauf ebenso wie der Spannungsverlauf durch eine Kette von Pulsen in Abständen von 10 ms gekennzeichnet. Die Spannungspulse sind dabei einer Gleichspannung überlagert. Bei Pulszahl 1 wird der Hochspannungsteil der Stromversorgung zwischen je zwei Pulsen für eine volle Netzschwingung nicht angesteuert. Die verbleibenden Pulse haben daher einen vergrößerten Abstand von 30 ms. Jeder Spannungspuls hat am Anfang eine steil ansteigende Flanke. Die andere Flanke fällt bis zum Einsetzen des nächst folgenden Pulses annähernd exponentiell auf eine Restspannung ab. Die Strompulse steigen steil bis zu einem Maximalstrom an und fallen dann ebenso steil bis auf 0 ab. Nachfolgend ist mit "Strom" immer der Maximalstrom gemeint. Bei Pulszahl 2 sind zwischen zwei Pulsen jeweils zwei volle Netzschwingungen nicht durchgeschaltet. Die verbleibenden Pulse haben daher einen Abstand von 50 ms. Die entsprechenden Charakteristiken für die Pulszahlen 3 und 4 sind aus Figur 1 ohne weiteres zu entnehmen.

In Figur 2 sind mehrere aufeinanderfolgende Betriebsperioden m, m + 1, m + 2, ... schematisch dargestellt. Jede Betriebsperiode umfaßt eine Normalphase und eine anschließende Testphase. Die Normalphase dauert wesentlich länger als die Testphase. Die Dauer der Normalphase verhält sich zur Dauer der Testphase vorzugsweise wie etwa 4:1 bis 20:1. Die Normalphase dauert z. B. 1 h, die Testphase 5 - 10 min.

In jeder einzelnen Normalphase wird mit konstanter Pulszahl gearbeitet, ebenso in jeder Testphase. Jedoch weicht die Pulszahl der Testphase von der Pulszahl der unmittelbar vorangegangenen Normalphase um ± 1 ab, wie weiter unten zu erläutern ist.

Die Normalphase und die Testphase umfassen je eine Folge von Zyklen, welche fortlaufend mit 1, 2, 3, ..., k, k + 1, ... numeriert sind. Die Zyklen folgen aufeinander in Zeitabständen von 20-40 s, vorzugsweise etwa 30 s. In jedem Zyklus wird an der Regeleinrichtung des Elektrofilters ein oberer Grenzwert für den Strom, d. h. eine Strombegrenzung, eingegeben. Die zugehörige Restspannung wird gemessen, und aufgrund des erhaltenen Meßwertes wird die Strombegrenzung für den folgenden Zyklus eingestellt, wie nachfolgend anhand von Figur 3 erläutert wird.

In Figur 3 sind längs der waagerechten Zeitachse mehrere aufeinanderfolgende Zyklen k, k + 1, ... symbolisch dargestellt. Der zeitliche Abstand zwischen den einzelnen Zyklen beträgt in diesem Fall 30 s. Betrachtet wird zunächst eine Normalphase.

Der Zeitpunkt 0 in Figur 3 kann ein beliebiger Zeitpunkt während des Betriebes sein, z. B. der Einschaltzeitpunkt oder der Beginn einer Normalphase. In diesem Zeitpunkt ist die Strombegrenzung für den Zyklus k auf 450 mA eingestellt. Die zugehörige Restspannung liegt gemäß dem oberen Diagramm von Figur 3 bei etwa 25 kV. Anschließend wird die Strombegrenzung auf 500 mA erhöht, um auszuprobieren, ob sich nun eine höhere Restspannung einstellt. Die erhöhte Strombegrenzung ergibt im Zyklus k + 1 eine Restspannung von 25,8 kV. Da die Erhöhung der Strombegrenzung zu einer Erhöhung der Restspannung geführt hat, wird im folgenden Zyklus k + die Strombegrenzung abermals erhöht, diesmal auf 550 mA. Es ergibt sich wieder eine erhöhte Restspannung, nämlich 26,2 kV. Da die Änderung der Restspannung auch diesmal ein positives Vorzeichen hat, wird die Strombegrenzung in der gleichen Richtung noch einmal geändert, d. h. auf 600 mA erhöht. Es stellt sich im Zyklus k + 3 eine erhöhte Restspannung von 26,5 kV ein. Ein erneuter Versuch, durch eine Steigerung der Strombegrenzung auf 650 mA eine noch höhere Restspannung zu erreichen, geht jedoch im Zyklus k + 4 fehl. Die Restspannung fällt auf 26,2 kV ab. Das ist ein Indiz für den Beginn des Rücksprühens. Daher wird im Zyklus k + 5 die Strombegrenzung wieder niedriger angesetzt, und zwar auf 600 mA, mit dem Effekt, daß die Restspannung steigt, und zwar auf 26,5 kV. Nachdem im Zyklus k + 5 die Erniedrigung der Strombegrenzung zu einer erhöhten Restspannung geführt hat, wird die Strombegrenzung für den Zyklus k + 6 ebenfalls erniedrigt. Es ergibt sich aber diesmal eine niedrigere Restspannung von 26,2 kV. Daher wird die Strombegrennzung für den nächsten Zyklus wieder in umgekehrter Richtung geändert, nämlich auf 600 mA erhöht. Das führt im Zyklus k + 7 wieder zu einer erhöhten Restspannung. Offensichtlich hat sich ab Zyklus k + 3 der Zustand stabilisiert. Die Folge ist, daß fortan die Strombegrenzung zwischen 550 und 650 mA hin und her pendelt. Die Restspannung stellt sich auf einen quasi stationären Wert ein. Sie schwankt geringfügig um etwa 26,4 kV. Dieser Zustand ist bei der eingestellten Pulszahl und den augenblicklichen Kenngrößen des zu reinigenden Gasstromes optimal. Sollten sich die Kenngrößen jedoch während der betrachteten Normalphase ändern, so tastet sich die Regeleinrichtung analog zu den Zyklen k bis k + 3 an den optimalen Betriebspunkt heran, der den geänderten Kenngrößen entspricht. Erfahrungsgemäß verlaufen die Änderungen der Kenngrößen relativ langsam, gemessen an der Periodendauer der Zyklen. Die Änderungen der Strombegrenzung von Zyklus zu Zyklus, die bei dem angegebenen Beispiel jeweils ± 50 mA, sind in jedem Falle klein im Vergleich zu dem Strom, auf den jeweils begrenzt wird, vorzugsweise etwa 5 bis 15 %. Daher sind im stationären Zustand auch die Spannungsänderungen relativ klein, so daß der Filterbetrieb durch sie nicht merklich beeinträchtigt wird.

Es versteht sich von selber, daß unter Berücksichtigung der Strom-Spannungskennlinie, die experimentell zu ermitteln ist, anstelle des Stromes auch die Spannung begrenzt werden kann.

Während der ganzen Dauer der Normalphase oder zumindest während eines Zeitabschnitts, der sich über mehrere Zyklen am Ende der Normalphase erstreckt, wird durch Auswertung einer großen Anzahl von Momentanwerten ein Mittelwert der Spannung berechnet und gespeichert. Als Mittelwert wird z. B. die effektive Spannung gewählt.

An die Normalphase schließt sich eine Testphase an. In der Testphase soll ausprobiert werden, ob mit einer geänderten Pulszahl die Abscheidung verbessert werden kann.

In der Testphase wird mit einer Pulszahl gearbeitet, die sich von der Pulszahl der unmittelbar vorangegangenen Normalphase um ± 1 unterscheidet. Auch in der Testphase werden analog zur Normalphase zahlreiche Zyklen durchlaufen. Nachdem sich ein quasi stationärer Zustand eingestellt hat, wird auch in der Testphase ein Mittelwert der Spannung berechnet und gespeichert. Dieser Mittelwert wird mit dem Mittelwert der zugehörigen Normalphase verglichen.

Bei dem in Figur 2 veranschaulichten Beispiel ergibt sich für die Betriebsperiode m, daß der Mittelwert in der Testphase niedriger liegt als in der Normalphase. Die Änderung der Pulszahl - in diesem Fall von 5 auf 6 - hat also keine Verbesserung im Sinne einer Erhöhung des Mittelwertes der Spannung ergeben. Daher wird in der Normalphase der folgenden Periode m + 1 wieder mit der Pulszahl 5 gearbeitet. Da in der Betriebsperiode m eine Erhöhung der Pulszahl erfolglos war, wird in der Testphase der Betriebsperiode m + 1 die Pulszahl auf 4 erniedrigt. Der Effekt besteht auch diesmal darin, daß der Mittelwert der Spannung absinkt. Daher wird in der Normalphase der Betriebsperiode m + 2 die Pulszahl auf 5 zurückgestellt. In der anschließenden Testphase wird erneut die Pulszahl 6 ausprobiert, auch hier mit dem Erfolg, daß der Mittelwert der Spannung absinkt. Folglich wird auch in der Betriebsperiode m + 3 in der Normalphase wieder die Pulszahl 5 eingestellt. In der Testphase wird noch einmal die Pulszahl 4 ausprobiert, diesmal mit Erfolg, offenbar weil sich inzwischen eine Kenngröße des zu reinigenden Gasstromes geändert hat. Es stellt sich ein erhöhter Mittelwert der Spannung ein. Da die Absenkung der Pulszahl in der Betriebsperiode m + 3 erfolgreich war, wird in der Betriebsperiode m + 4 in der Normalphase die Pulszahl 4 beibehalten. In der anschließenden Testphase wird die Pulszahl erneut abgesenkt, und zwar auf 3. Der Effekt ist aber negativ. Daher wird in der Normalphase der Betriebsperiode m + 5 die Pulszahl wieder auf 4 zurückgestellt.

Da die Testphase im Vergleich zur Normalphase relativ kurz ist und die Pulszahlen der Normalphase und der anschließenden Testphase sich nur um ± 1 unterscheiden, sind die hierdurch bedingten Schwankungen relativ gering und haben im Einzelfall geringen Einfluß auf die Qualität der Abscheidung. Wenn sich aber in längeren Zeiträumen die Kenngrößen des zu reinigenden Gasstromes nachhaltig ändern, wird durch die in Figur 2 veranschaulichte Arbeitsweise bewirkt, daß das Elektrofilter stets in der Nähe des jeweiligen optimalen Betriebspunktes arbeitet.

## Patentansprüche

1. Verfahren zum fortgesetzten Optimieren des Betriebszustandes eines Elektrofilters mit folgenden Merkmalen:
a) es wird mit einer durch Zweigweg-Gleichrichtung von der Netzspannung abgeleiteten Gleichspannung mit überlagerten Pulsen gearbeitet, wobei der zeitliche Abstand zwischen aufeinanderfolgenden Pulsen durch Ausblenden einer wählbaren Anzahl voller Netzwellen veränderbar ist;
b) aufeinanderfolgende Betriebsperioden (1, 2, 3, ..., m, ...) umfassen je eine Normalphase und eine daran anschließende Testphase;
c) in jeder Betriebsperiode wird in der Normalphase und in der Testphase mit konstanter Pulszahl gearbeitet;
d) während der Normalphase und der Testphase wird jeweils in aufeinanderfolgenden Zyklen (1, 2, 3, ..., k, ...) bei gegebener Begrenzung des Stromes oder der Spannung die Restspannung gemessen und die Begrenzung in Abhängigkeit von der Änderung der Restspannung von Zyklus zu Zyklus iterativ verändert, so daß die Restspannung einem Maximum zustrebt;
e) in jeder Betriebsperiode (1, 2, 3, ..., m, ...) wird in der Testphase mit einer im Vergleich zur Normalphase um ± 1 geänderten Pulszahl gearbeitet, und die Mittelwerte der Spannung in der Normalphase und in der Testphase werden gemessen und miteinander verglichen, und in Abhängigkeit von der Differenz wird die Pulszahl von Betriebsperiode zu Betriebsperiode iterativ verändert, so daß der Mittelwert der Spannung einem Maximum zustrebt.

2. Verfahren nach Anspruch 1 zum fortgesetzten Optimieren des Betriebszustandes eines Elektrofilters mit folgenden Merkmalen:
a) es wird mit einer durch Zweigweg-Gleichrichtung von der Netzspannung abgeleiteten Gleichspannung mit überlagerten Pulsen gearbeitet, wobei der zeitliche Abstand zwischen aufeinanderfolgenden Pulsen durch Ausblenden einer wählbaren Anzahl voller Netzwellen veränderbar ist;
b) aufeinanderfolgende Betriebsperioden (1, 2, 3, ..., m, ...) umfassen je eine Normalphase und eine daran anschließende Testphase;
c) in jeder Betriebsperiode wird in der Normalphase und in der Testphase mit konstanter Pulszahl gearbeitet;
d) die Pulszahl der Testphase weicht von der Pulszahl der unmittelbar vorangegangenen Normalphase um ± 1 ab, wobei das Vorzeichen gemäß nachfolgenden Merkmalen h und i ermittelt wird;
e) die Normalphase und die Testphase umfassen je eine Folge von Zyklen (1, 2, 3, ..., k, ...) nach folgendem Schema:
ea) der Strom wird auf iₖ begrenzt;
eb) die Restspannung uₖ wird gemessen;
ec) der Strom wird auf einen von iₖ abweichenden Wert${\text{i}}_{\text{k+1}} {\text{= i}}_{\text{k}} {\text{+ Δ i}}_{\text{k}}$ begrenzt, wobei Δiₖ positiv oder negativ ist und der Absolutwert |Diₖ| klein gegenüber iₖ ist;
ed) die Restspannung uₖ₊₁ wird gemessen;
ee) die Differenz Δuₖ = uₖ₊₁ - uₖ wird ermittelt;
ef) der Strom wird auf einen von iₖ₊₁ abweichenden Wert
${\text{i}}_{\text{k+2}} {\text{= i}}_{\text{k+1}} {\text{± Δi}}_{\text{k}}$ begrenzt, wobei das Vorzeichen von Δiₖ mit dem Vorzeichen gemäß ec) dann und nur dann übereinstimmt, wenn das Vorzeichen von Δuₖ gemäß ee) positiv ist;
f) sowohl in der Normalphase als auch in der Testphase wird zumindest im Endabschnitt ein Mittelwert der Spannung ermittelt und gespeichert;
g) der Mittelwert der Testphase wird mit dem Mittelwert der zugehörigen Normalphase verglichen;
h) wenn in der Periode (m) in der Testphase der Mittelwert nicht größer ist als in der Normalphase, dann wird in der folgenden Periode (m + 1)
in der Normalphase mit der gleichen Pulszahl gearbeitet wie
in der Normalphase der Periode (m)
und beim Übergang in die Testphase die Pulszahl in umgekehrter Richtung geändert wie in der Periode (m);
i) wenn aber in der Periode (m) der Mittelwert in der Testphase größer ist als in der Normalphase, dann wird in der folgenden Periode (m + 1)
in der Normalphase mit der gleichen Pulszahl gearbeitet wie
in der Testphase der Periode (m)
und beim Übergang in die Testphase die Pulszahl in der gleichen Richtung geändert wie in der Periode (m).

3. Verfahren nach Anspruch 1 oder 2, **dadurch gekennzeichnet, daß** sich die Dauer der Normalphase zur Dauer der Testphase verhält wie 4:1 bis 20:1.

4. Verfahren nach einem der Ansprüche 1 bis 3, **dadurch gekennzeichnet, daß** die Dauer einer Betriebsperiode 1 bis 2 h beträgt.

5. Verfahren nach einem der Ansprüche 1 bis 4, **dadurch gekennzeichnet, daß** die Dauer eines Zyklus 10 bis 30 s beträgt.

6. Verfahren nach einem der Ansprüche 2 bis 5, **dadurch gekennzeichnet, daß** der Absolutwert | Δ iₖ| zwischen 0,05 iₖ und 0,15 iₖ beträgt.

## Claims

1. Method for continuous optimisation of the operational state of an electrostatic filter, with the following features:
a) operation is with a direct voltage, which is derived from the mains voltage by full-wave rectification, with superimposed pulses, wherein the spacing in time between successive pulses is variable by masking a selectable number of full mains waves;
b) successive operating periods (1, 2, 3, ..., m, ...) each comprise a respective normal phase and consecutive test phase;
c) operation in each operating period is with a constant pulse number in the normal and in the test phase;
d) during the normal phase and the test phase the residual voltage is measured in each of successive cycles (1, 2, 3, ..., k, ...) with a given limitation of the current or the voltage and the limitation is iteratively varied in dependence on the change in the residual voltage from cycle to cycle so that the residual voltage tends to a maximum;
e) in each operating period (1, 2, 3, ..., m, ...) operation in the test phase is with a pulse number which is changed by comparison with the normal phase by ± 1 and the mean values of the voltage in the normal phase and in the test phase are measured and compared with one another, and in dependence on the difference the pulse number is iteratively varied from operating period to operating period so that the mean value of the voltage tends to a maximum.

2. Method according to claim 1 for continuous optimisation of the operational state of an electrostatic filter, with the following features:
a) operation is with a direct voltage, which is derived from the mains voltage by full-wave rectification, with superimposed pulses, wherein the spacing in time between successive pulses is variable by masking a selectable number of full mains waves;
b) successive operating periods (1, 2, 3, ..., m, ...) each comprise a respective normal phase and consecutive test phase;
c) operation in each operating period is with a constant pulse number in the normal and in the test phase;
d) the pulse number of the test phase deviates from the pulse number of the immediately preceding normal phase by ± 1, wherein the sign is determined in accordance with the following features h and i;
e) the normal phase and the test phase each comprise a sequence of cycles (1, 2, 3, ..., k, ...) according to the following pattern:
ea) the current is limited to iₖ;
eb) the residual voltage uₖ is measured;
ec) the current is limited to a value${\text{i}}_{\text{k+1}} {\text{= i}}_{\text{k}} {\text{+ Δi}}_{\text{k}}$ deviating from iₖ, wherein Δiₖ is positive or negative and the absolute value | Δiₖ | is small relative to iₖ;
ed) the residual voltage uₖ₊₁ is measured;
ee) the difference Δuₖ = uₖ₊₁ - uₖ is ascertained;
ef) the current is limited to a value${\text{i}}_{\text{k+2}} {\text{= i}}_{\text{k+1}} {\text{± Δi}}_{\text{k}}$ deviating from iₖ₊₁, wherein the sign of Δiₖ corresponds with the sign according to ec) when and only when the sign of Δuₖ according to ee) is positive;
f) a mean value of the voltage is ascertained and stored at least in the end section in both the normal phase and the test phase;
g) the mean value of the test phase is compared with the mean value of the associated normal phase;
h) if in the period (m) the mean value in the test phase is not greater than in the normal phase, then in the following period (m + 1) operation is with the same pulse number in the normal phase as in the normal phase of the period (m) and on transition to the test phase the pulse number is changed in reverse direction to that in the period (m);
i) but if in the period (m) the mean value in the test phase is greater than in the normal phase, then in the following period (m + 1) operation in the normal phase is with the same pulse number as in the test phase of the period (m) and on transition to the test phase the pulse number is changed to the same direction as in the period (m).

3. Method according to claim 1 or 2, **characterised in that** the duration of the normal phase relative to the duration of the test phase is in a ratio such as 4:1 to 20:1.

4. Method according to one of claims 1 to 3, **characterised in that** the duration of an operating period amounts to 1 to 2 h.

5. Method according to one of claims 1 to 4, **characterised in that** the duration of a cycle amounts to 10 to 30 s.

6. Method according to one of claims 2 to 5, **characterised in that** the absolute value |Δiₖ| amounts to between 0.05 iₖ and 0.15 iₖ.

## Revendications

1. Procédé d'optimisation avancée de l'état de fonctionnement d'un électrofiltre avec les caractéristiques suivantes:
a) on utilise une tension continue dérivée de la tension réseau par un redressement pleine onde avec impulsions superposées, l'écart temporel entre impulsions successives pouvant être modifié par masquage d'un nombre sélectionnable d'ondes réseau entières;
b) des périodes d'exploitation successives (1, 2, 3, ..., m, ...) comprennent chacune une phase normale et une phase de test subséquente;
c) Lors de chaque période d'exploitation, on travaille avec un nombre d'impulsions constant dans la phase normale et dans la phase de test;
d) pendant la phase normale et la phase de test, on mesure chaque fois la tension résiduelle au cours de cycles successifs (1, 2, 3, ..., k, ...) pour une limitation donnée du courant ou de la tension et la limitation est modifiée de manière itérative de cycle en cycle en fonction de la modification de la tension résiduelle, de façon à rechercher un maximum de la tension résiduelle;
e) lors de chaque période d'exploitation (1, 2, 3, ..., m, ...), on travaille dans la phase de test avec un nombre d'impulsions modifié de ± 1 en comparaison avec la phase normale et les valeurs moyennes de la tension dans la phase normale et dans la phase de test sont mesurées et comparées entre elles, et, en fonction de la différence, le nombre d'impulsions est modifié de manière itérative de période d'exploitation en période d'exploitation, de sorte que la valeur moyenne de la tension s'approche d'un maximum.

2. Procédé suivant la revendication 1 d'optimisation continue de l'état de fonctionnement d'un électrofiltre avec les caractéristiques suivantes:
a) on utilise une tension continue dérivée de la tension réseau par un redressement pleine onde avec impulsions superposées, l'écart temporel entre impulsions successives pouvant être modifié par masquage d'un nombre sélectionnable d'ondes réseau entières;
b) des périodes d'exploitation successives (1, 2, 3, ..., m, ...) comprennent chacune une phase normale et une phase de test subséquente;
c) lors de chaque période d'exploitation, on travaille avec un nombre d'impulsions constant dans la phase normale et dans la phase de test;
d) le nombre d'impulsions de la phase de test diffère de ± 1 du nombre d'impulsions de la phase normale immédiatement précédente, le signe étant déterminé suivant les caractéristiques subséquentes h et i :
e) la phase normale et la phase de test comprennent chacune une suite de cycles (1, 2, 3, ..., k, ...) selon le schéma suivant:
ea) le courant est limité à iₖ;
eb) la tension résiduelle uₖ est mesurée;
ec) le courant est limité à une valeur${\text{i}}_{\text{k+1}} {\text{= i}}_{\text{k}} {\text{+ Δi}}_{\text{k}}$ différant de iₖ, Δiₖ étant positif ou négatif et la valeur absolue | Δiₖ | étant petite par rapport à iₖ;
ed) la tension résiduelle uₖ₊ᵢ est mesurée;
ee) la différence Δuₖ = uₖ₊₁ - uₖ est déterminée;
ef) le courant est limité à une valeur${\text{i}}_{\text{k+2}} {\text{= i}}_{\text{k+1}} {\text{± Δi}}_{\text{k}}$ différant de iₖ₊₁, le signe correspondant au signe de Δiₖ suivant ec) si et seulement si le signe de Δuₖ suivant ee) est positif;
f) tant dans la phase normale que dans la phase de test, on détermine et enregistre au moins dans la période finale une valeur moyenne de la tension;
g) la valeur moyenne de la phase de test est comparée à la valeur moyenne de la phase normale correspondante.
h) si au cours de la période (m) la valeur moyenne de la phase de test n'est pas supérieure à celle de la phase normale, on travaille au cours de la phase normale de la période suivante (m + 1) avec le même nombre d'impulsions que dans la phase normale de la période (m) et lors du passage à la phase de test le nombre d'impulsions est modifié en sens inverse de celui de la période (m);
i) si cependant au cours de la période (m) la valeur moyenne de la phase de test est supérieure à celle de la phase normale, on travaille au cours de la phase normale de la période suivante (m + 1) avec le même nombre d'impulsions que dans la phase de test de la période (m) et lors du passage à la phase de test le nombre d'impulsions est modifié dans le même sens que celui de la période (m) ;

3. Procédé suivant la revendication 1 ou 2, **caractérisé en ce que** la durée de la phase normale est à celle de la phase de test dans un rapport de 4:1 à 20:1.

4. Procédé suivant l'une des revendications 1 à 3, **caractérisé en ce que** la durée d'une période d'exploitation est de 1 à 2 h.

5. Procédé suivant l'une des revendications 1 à 4, **caractérisé en ce que** la durée d'un cycle est de 10 à 30 s.

6. Procédé suivant l'une des revendications 2 à 5, **caractérisé en ce que** la valeur absolue | Δiₖ | est comprise entre 0,05 iₖ et 0,15 iₖ.
